# DEMANDE DE BREVET EUROPEEN

(11) **EP 4 691 576 A1**
(43) Date de publication de la demande: **11.02.2026**
(21) Numéro de dépôt: 25191156.6
(22) Date de dépôt: 23.07.2025
(51) Int. Cl.: A63C 17/00, A63C 17/04, A63C 17/26, A45F 5/10, A63C 3/06, A63C 17/06

(54) **SYSTÈME MULTIFONCTION POUR PAIRE DE SKI-ROUES, ET KIT DE SKI-ROUES**

(30) Priorité: 08.08.2024 FR 2408797
(71) Demandeur: E-LINE, 27210 Conteville (FR)
(72) Inventeur: MASSEBEUF, Antoine, 27210 Conteville (FR)
(74) Mandataire: Cabinet Chaillot

(57) **Abrégé**

L'invention concerne un système multifonction (M) pour une paire de ski-roues (S1, S2), comprenant des première et seconde parties de liaison (1, 2) et un coupleur (3) configuré pour relier de manière libérable le premier ski-roue (S1) au second ski-roue (S2), pour former un ensemble stable et imposer une distance fixe entre les première et seconde parties de liaison (1, 2).

Le coupleur (3) comprend une première extrémité d'entretoise (311) configurée pour s'engager de manière libérable avec la première partie de liaison (1).

Au moins l'une de la première extrémité d'entretoise (311) et de la première partie de liaison (1) comprend un moyen de verrouillage par friction (5), de telle sorte que la première extrémité d'entretoise (311) est verrouillée par rapport à la première partie de liaison (1), après une rotation relative.

L'invention concerne également un kit de ski-roues comprenant une paire de ski-roues (S1, S2), et un système (M).

## Description

La présente invention concerne le domaine technique des ski-roues, et porte plus particulièrement sur un système multifonction pour une paire de ski-roues, et un kit de ski-roues.

Les ski-roues sont des dispositifs qui sont destinés à être chaussés par un utilisateur afin de permettre à celui-ci de se déplacer, en retrouvant les sensations du ski sur une surface exempte de neige.

Il existe des ski-roues sans moteur permettant à un utilisateur de se déplacer de la même manière qu'il le ferait avec des skis de fond ou de randonnée, c'est-à-dire en reproduisant les mêmes mouvements. Il existe aussi des ski-roues à moteur permettant de reproduire les sensations du ski alpin. La demande de brevet français publiée sous le numéro FR3142910 divulgue par exemple des ski-roues à roue avant motrice et pivotante.

Cependant, les ski-roues présentent certains inconvénients. Ils peuvent être difficiles à chausser par l'utilisateur, notamment lorsque celui-ci n'a pas la possibilité de s'assoir. De plus, ils peuvent également être difficiles à soulever ou à transporter pour l'utilisateur, par exemple en raison de leur poids et de leurs dimensions. Ces problèmes peuvent être d'autant plus marqués lorsque l'utilisateur est un enfant.

Les documents US5269580A et US6832711B2 illustrent l'état de la technique.

Par conséquent, les solutions de l'art antérieur proposées pour les ski-roues présentent toujours des inconvénients et des améliorations sont possibles.

La présente invention vise notamment à résoudre les problèmes indiqués ci-dessus en proposant un système multifonction pour une paire de ski-roues, et un kit de ski-roues.

Ainsi, la présente invention a pour objet un système multifonction pour une paire de ski-roues, dans lequel le système comprend une première partie de liaison solidaire d'un premier ski-roue, une seconde partie de liaison solidaire d'un second ski-roue, et un coupleur comprenant une entretoise ayant une première extrémité d'entretoise configurée pour s'engager de manière libérable avec la première partie de liaison, une seconde extrémité d'entretoise configurée pour s'engager avec la seconde partie de liaison, et un corps d'entretoise s'étendant entre les première et seconde extrémités d'entretoise ; la première partie de liaison et la seconde partie de liaison sont configurées pour être disposées en regard l'une de l'autre sur chacun des ski-roues lorsque lesdits ski-roues sont alignés côte à côte sur leurs roues sur une surface plane ; le coupleur est configuré pour relier de manière libérable le premier ski-roue au second ski-roue selon un axe parallèle à des axes transversaux des ski-roues, de manière à former un ensemble stable et à imposer une distance fixe entre la première partie de liaison et la seconde partie de liaison ; et au moins l'une de la première extrémité d'entretoise et de la première partie de liaison comprend un moyen de verrouillage par friction, de telle sorte que la première extrémité d'entretoise est verrouillée par friction par l'au moins un moyen de verrouillage par friction dans une position d'utilisation par rapport à la première partie de liaison, après une rotation relative de la première extrémité d'entretoise et de la première partie de liaison. Le système est caractérisé par le fait que l'une parmi la première partie de liaison et la première extrémité d'entretoise comprend une rainure comportant une première partie débouchante, une seconde partie débouchante agencée en parallèle de la première partie débouchante et une chambre intérieure s'étendant latéralement depuis une portion de la seconde partie débouchante, une largeur de la seconde partie débouchante étant supérieure à une largeur de la première partie débouchante, et l'autre parmi la première partie de liaison et la première extrémité d'entretoise comprend une extension comportant une partie de jonction et une extrémité distale, au-delà de la partie de jonction, dont une section transversale est plus importante qu'une section transversale de la partie de jonction, l'engagement libérable étant réalisé par mise en prise de la rainure et de l'extension, par coulissement de la partie de jonction dans la première partie débouchante et par coulissement de l'extrémité distale dans la seconde partie débouchante ; la section transversale de l'extrémité distale comprend, en plus d'une première dimension inférieure à la largeur de la seconde partie débouchante, une seconde dimension à la fois supérieure à la largeur de la seconde partie débouchante et inférieure à une dimension minimale d'une section transversale de la chambre intérieure, de telle sorte que l'extension peut coulisser dans la rainure puis être verrouillée dans celle-ci, par rotation de l'extrémité distale dans la chambre intérieure ; et la chambre intérieure a une profondeur inférieure à une profondeur de la seconde partie débouchante, de telle sorte qu'après rotation de l'extrémité distale dans la chambre intérieure l'extrémité distale est davantage serrée que dans la seconde partie débouchante, la variation de profondeur formant un moyen de verrouillage par friction.

Cette configuration permet d'obtenir un engagement libérable entre la première extrémité d'entretoise et la première partie de liaison, par complémentarité de forme permettant un coulissement puis une rotation.

On comprendra que la formation, à l'aide du système multifonction, d'un ensemble stable à partir de la paire de ski-roues permet notamment à un utilisateur de chausser plus facilement les ski-roues, même lorsque l'utilisateur n'a pas la possibilité de s'assoir. On comprendra aussi que la formation d'un tel ensemble stable permet de faciliter le transport de la paire de ski-roues pour l'utilisateur.

L'au moins un moyen de verrouillage par friction permet au système multifonction d'être plus facile à utiliser en permettant une configuration qui facilite l'engagement libérable entre la première partie de liaison et la première extrémité d'entretoise, tout en permettant un verrouillage en fin de course, après rotation, de telle sorte que, en utilisation, la première extrémité d'entretoise n'est pas libérée involontairement de la première partie de liaison.

On comprendra également que, selon des variantes, le système multifonction peut comprendre des loquets au niveau de chaque engagement libérable, de telle sorte qu'un utilisateur peut verrouiller par clé le système multifonction après que l'ensemble stable a été formé. Le système multifonction a alors également une fonction antivol. On comprendra que, dans ce cas, le système multifonction, par exemple le corps d'entretoise, comprend de préférence un système d'attache, par exemple un anneau, permettant d'attacher, par exemple à l'aide d'un câble ou d'un antivol, le système multifonction à un élément de mobilier urbain, par exemple un lampadaire ou un arceau pour vélo.

Selon un mode de réalisation particulier, la première partie de liaison, respectivement la seconde partie de liaison, est l'une parmi une partie de liaison intégrée à un corps du ski-roue respectif de la paire de ski-roues, et une partie de liaison intégrée à un dispositif de solidarisation configuré pour être solidarisé à un corps du ski-roue respectif de la paire de ski-roues.

De préférence, chaque partie de liaison est intégrée au corps du ski-roue respectif. On comprendra que plusieurs solutions techniques peuvent être utilisées pour obtenir un corps de ski-roue auquel la partie de liaison est intégrée, par exemple un vissage, une pièce d'un seul tenant, un rivetage, un soudage ou un collage.

Par ailleurs, en variante, la première partie de liaison et la seconde partie de liaison peuvent chacune être intégrées à un dispositif de solidarisation respectif configuré pour être solidarisé au corps du ski-roue respectif, de telle sorte que le système multifonction s'adapte à des ski-roues existants par installation en rattrapage. Le dispositif de solidarisation peut par exemple être solidarisé au ski-roue respectif par soudage, collage, vissage ou serrage, par exemple un serrage avec deux mâchoires à la manière d'un étau.

Selon un mode de réalisation particulier, un organe de préhension est formé sur le corps d'entretoise pour permettre une préhension du corps d'entretoise par un utilisateur afin de soulever la paire de ski-roues d'un seul tenant et permettre un transport de la paire de ski-roues, lorsque les ski-roues ne sont pas chaussés par l'utilisateur et que l'entretoise est engagée avec les première et seconde parties de liaison.

On comprendra que l'organe de préhension permet notamment à l'utilisateur de plus facilement saisir le corps d'entretoise pour soulever la paire de ski-roues.

On comprendra aussi que, de préférence, l'organe de préhension a une forme tridimensionnelle ergonomique conçue pour recevoir la main de l'utilisateur, ou une partie de celle-ci. On comprendra aussi que l'organe de préhension est, de préférence, configuré pour avoir une longueur supérieure à la largeur de la main de l'utilisateur, afin de faciliter la prise en main de l'organe de préhension par l'utilisateur, par exemple une longueur de 12 cm.

De préférence, la partie de jonction est un cylindre dont un diamètre est inférieur à une largeur de la première partie débouchante de la rainure. On comprendra cependant que selon des variantes, la partie de jonction pourrait avoir d'autres formes, par exemple la forme d'un prisme à base polygonale.

De préférence toujours, l'extrémité distale a la forme d'un prisme à base ovale. On comprendra cependant que selon des variantes, l'extrémité distale pourrait avoir d'autres formes.

Ainsi, chaque extension peut coulisser dans la rainure puis être verrouillée dans celle-ci par l'utilisateur, par une rotation, par exemple de 65 degrés ou de 90 degrés, de l'entretoise, autour de l'axe parallèle aux axes transversaux des ski-roues, entraînant une rotation de l'extrémité distale dans la chambre intérieure.

La variation de profondeur entre la seconde partie débouchante et le chambre intérieure permet de verrouiller la première extrémité d'entretoise par rapport à la première partie de liaison, notamment pour empêcher une libération accidentelle.

Selon un mode de réalisation particulier, la seconde extrémité d'entretoise est engagée de manière permanente et articulée avec la seconde partie de liaison, de telle sorte que le coupleur est rabattable le long du second ski-roue auquel il est relié de manière permanente, l'engagement étant de préférence réalisé par au moins l'une parmi une liaison pivot et une liaison rotule.

De préférence, le coupleur peut être rabattu à la manière d'une béquille le long du second ski-roue afin de ne pas gêner l'utilisation des ski-roues.

On comprendra que si la liaison permanente articulée est mise en œuvre par une charnière de type liaison pivot, la liaison pivot est montée sur un roulement permettant à l'utilisateur d'entraîner l'entretoise en rotation autour de l'axe parallèle aux axes transversaux des ski-roues, après mise en prise de la première extrémité d'entretoise et de la première partie de liaison. On comprendra aussi que l'utilisation d'une liaison rotule pour la liaison permanente articulée permet directement à l'utilisateur d'effectuer la rotation nécessaire autour de l'axe parallèle aux axes transversaux des ski-roues.

Selon un mode de réalisation particulier, la seconde extrémité d'entretoise est configurée pour s'engager de manière libérable avec la seconde partie de liaison ; et au moins l'une de la seconde extrémité d'entretoise et de la seconde partie de liaison comprend un moyen de verrouillage par friction, de telle sorte que la seconde extrémité d'entretoise est verrouillée par friction par l'au moins un moyen de verrouillage par friction dans une position d'utilisation par rapport à la seconde partie de liaison, après une rotation relative de la seconde extrémité d'entretoise et de la seconde partie de liaison.

Dans cette configuration, le coupleur peut être complètement désolidarisé des ski-roues, ce qui permet par exemple à l'utilisateur de placer le coupleur dans un sac à dos ou dans une poche de vêtement.

On comprendra que l'au moins un moyen de verrouillage par friction a les mêmes avantages que du côté de la première partie de liaison et de la première extrémité d'entretoise.

Selon un mode de réalisation particulier, l'une parmi la seconde partie de liaison et la seconde extrémité d'entretoise comprend une rainure comportant une première partie débouchante, une seconde partie débouchante agencée en parallèle de la première partie débouchante et une chambre intérieure s'étendant latéralement depuis une portion de la seconde partie débouchante, une largeur de la seconde partie débouchante étant supérieure à une largeur de la première partie débouchante, et l'autre parmi la seconde partie de liaison et la seconde extrémité d'entretoise comprend une extension comportant une partie de jonction et une extrémité distale, au-delà de la partie de jonction, dont une section transversale est plus importante qu'une section transversale de la partie de jonction, l'engagement libérable étant réalisé par mise en prise de la rainure et de l'extension, par coulissement de la partie de jonction dans la première partie débouchante et par coulissement de l'extrémité distale dans la seconde partie débouchante ; la section transversale de l'extrémité distale comprend, en plus d'une première dimension inférieure à la largeur de la seconde partie débouchante, une seconde dimension à la fois supérieure à la largeur de la seconde partie débouchante et inférieure à une dimension minimale d'une section transversale de la chambre intérieure, de telle sorte que l'extension peut coulisser dans la rainure puis être verrouillée dans celle-ci, par rotation de l'extrémité distale dans la chambre intérieure ; et la chambre intérieure a une profondeur inférieure à une profondeur de la seconde partie débouchante, de telle sorte qu'après rotation de l'extrémité distale dans la chambre intérieure, l'extrémité distale est davantage serrée que dans la seconde partie débouchante, la variation de profondeur formant un moyen de verrouillage par friction.

On comprendra que cette configuration a les mêmes effets et avantages que du côté de la première partie de liaison et de la première extrémité d'entretoise.

Selon un mode de réalisation particulier, la ou chaque rainure forme une rainure en « T », la première partie débouchante formant la partie de la rainure en « T » correspondant au fût du « T » et la seconde partie débouchante formant la partie de la rainure en « T » correspondant à la traverse du « T ».

Selon des variantes, le profil de la rainure peut avoir une autre forme, par exemple une forme de champignon. On comprendra que la forme de l'extension est choisie pour correspondre à la forme de la rainure.

Selon un mode de réalisation particulier, le système multifonction comprend en outre des facettes disposées dans la ou chaque chambre intérieure et augmentant progressivement en épaisseur à partir de la seconde partie débouchante, radialement dans le sens de rotation relative de la première extrémité d'entretoise et de la première partie de liaison, le cas échéant le sens de rotation relative de la seconde extrémité d'entretoise et de la seconde partie de liaison, de manière à former la variation de profondeur entre la seconde partie débouchante et la chambre intérieure.

Selon un mode de réalisation particulier, les facettes sont réalisées en polymère, ledit polymère étant au moins l'un parmi plus antidérapant que le reste de la chambre intérieure, de manière à améliorer le verrouillage, et plus souple que le reste de la chambre intérieure, de manière à permettre une déformation des facettes lors d'une rotation de l'entretoise afin de faciliter cette opération.

Le polymère peut par exemple être du caoutchouc.

Selon un mode de réalisation particulier, pour la ou chaque chambre intérieure, le système multifonction comprend en outre deux butées, chacune disposée dans la chambre intérieure d'un côté respectif de la seconde partie débouchante, les butées étant configurées pour venir simultanément en contact avec l'extrémité distale dans une position de fin de course après une rotation relative de la première extrémité d'entretoise et de la première partie de liaison, le cas échéant une rotation relative de la seconde extrémité d'entretoise et de la seconde partie de liaison.

L'utilisation de deux butées permet notamment de mieux répartir une force appliquée par l'extension sur la chambre intérieure, de manière à empêcher un matage.

Selon un mode de réalisation particulier, la ou chaque extrémité distale comprend une surface distale convexe, de telle sorte que l'extrémité distale comprend une partie centrale plus épaisse que des parties radiales, la partie centrale et les parties radiales étant configurées pour coulisser dans la seconde partie débouchante, et seules les parties radiales étant configurées pour tourner dans la chambre intérieure, de telle sorte qu'un déplacement de l'extrémité distale dans la rainure respective est facilité tout en permettant le verrouillage par friction.

Selon un mode de réalisation particulier, le système multifonction comprend en outre des tampons antidérapants, par exemple en caoutchouc, disposés sur les parties radiales de la ou chaque extrémité distale, les tampons antidérapants étant plus antidérapants que le reste de l'extrémité distale et formant des moyens de verrouillage par friction, les tampons antidérapants étant de préférence plus souples que le reste de l'extrémité distale, de manière à permettre une déformation des tampons antidérapants lors d'une rotation de l'entretoise afin de faciliter cette opération.

Le polymère peut par exemple être du caoutchouc.

Selon un mode de réalisation particulier, la première extrémité d'entretoise, le cas échéant la seconde extrémité d'entretoise, comprend un premier moyen de blocage en position ; et la première partie de liaison, le cas échéant la seconde partie de liaison, comprend un second moyen de blocage en position ; et la première extrémité d'entretoise, le cas échéant la seconde extrémité d'entretoise, est bloquée dans une position d'utilisation par rapport à la première partie de liaison, respectivement la seconde partie de liaison, par coopération des premier et second moyens de blocage en position, les premier et second moyens de blocage en position étant choisis parmi : deux aimants ; et un couple d'un évidement et de l'une parmi une tige sollicitée par ressort et une bille sollicitée par ressort.

On comprendra que, de préférence, les moyens de blocage en position permettent de maintenir l'entretoise dans la position verrouillée, après rotation de l'entretoise autour de l'axe parallèle aux axes transversaux des ski-roues.

On comprendra aussi que les moyens de blocage peuvent, en variante, être utilisés comme un cran permettant d'indiquer à l'utilisateur une bonne position de l'entretoise par rapport aux parties de liaison, avant rotation autour de l'axe parallèle aux axes transversaux des ski-roues. Les moyens de blocage en position peuvent alors être placés sur l'axe de rotation de l'entretoise, c'est-à-dire l'axe parallèle aux axes transversaux des ski-roues.

On comprendra aussi que les moyens de blocage en position sont, de préférence, configurés pour permettre à un utilisateur de débloquer à la main les moyens de blocage en position.

Selon un mode de réalisation particulier, le système est configuré pour être utilisé avec des ski-roues motorisés, un logement étant formé dans le corps d'entretoise pour recevoir une télécommande de commande d'au moins un moteur des ski-roues.

On comprendra que chaque ski-roue peut comprendre un ou plusieurs moteurs configurés pour entraîner la roue R avant et/ou la roue R arrière. Les moteurs peuvent par exemple être reçus dans des moyeux des roues des ski-roues.

Selon un mode de réalisation particulier, le logement comprend au moins une fenêtre configurée pour permettre à un utilisateur de manipuler au moins un bouton de commande de la télécommande reçue dans le logement, et le corps d'entretoise est configuré pour, lorsque l'entretoise n'est pas engagée avec les parties de liaison, être tenu à la main par l'utilisateur afin de commander un déplacement des ski-roues à l'aide de la télécommande.

Cette configuration permet notamment à l'utilisateur de tenir à la main le système multifonction, lorsqu'il a chaussé les ski-roues, pour commander son déplacement sur les ski-roues.

On comprendra que le nombre de fenêtres est choisi en fonction de la télécommande destinée à être reçue dans le logement. Des fenêtres peuvent par exemple être prévues pour exposer un dispositif d'affichage de la télécommande ou pour permettre une manipulation de boutons de sélection de modes de fonctionnement des ski-roues. Le bouton de commande peut, par exemple, être un bouton de type gâchette ou de type levier de commande.

Une ouverture peut être prévue dans le corps d'entretoise, par exemple une trappe dans le corps d'entretoise ou un corps d'entretoise formé de deux coques réunies au moyen d'une charnière, permettant d'accéder au logement pour en sortir la télécommande, soit pour en changer les piles, soit pour changer de télécommande, tout en gardant le coupleur.

Selon un mode de réalisation particulier, le coupleur comporte en outre une partie de préhension reliée au corps d'entretoise par une partie télescopique, la partie télescopique étant configurée pour sélectivement étendre la partie de préhension à l'opposé du corps d'entretoise et rétracter la partie de préhension vers le corps d'entretoise, et la partie de préhension étant configurée pour permettre une préhension par un utilisateur afin de tracter la paire de ski-roues d'un seul tenant et permettre un transport de la paire de ski-roues, lorsque les ski-roues ne sont pas chaussés par l'utilisateur et que l'entretoise est engagée avec les première et seconde parties de liaison.

De préférence, la partie télescopique comprend deux tubes télescopiques s'étendant chacun entre une extrémité respective de la partie de préhension et le corps d'entretoise. On comprendra cependant que, selon une variante, la partie télescopique peut comprendre un seul tube télescopique reliant une partie centrale de la partie de préhension et le corps d'entretoise.

Selon un mode de réalisation particulier, la partie de préhension comprend une commande déportée configurée pour commander un déblocage de la première extrémité d'entretoise, le cas échéant de la seconde extrémité d'entretoise, d'avec la première partie de liaison, respectivement d'avec la seconde partie de liaison.

Par exemple, si les moyens de blocage en position utilisent des éléments sollicités par ressort, la commande déportée peut être un système de câble sollicitant les éléments sollicités par ressort à l'encontre des ressorts. Par exemple toujours, si les moyens de blocage en position utilisent des aimants, plus précisément des électroaimants, la commande déportée peut être un système de commande des électroaimants.

Selon un mode de réalisation particulier, la partie de préhension comprend au moins un bouton de commande configuré pour commander au moins l'un parmi un freinage des ski-roues et une accélération des ski-roues.

Cette configuration permet notamment à l'utilisateur de commander les ski-roues à moteur lors d'un transport, lorsque l'utilisateur a étendu la partie télescopique et tracte les ski-roues, à la manière d'un chariot, à l'aide de la partie de préhension.

L'invention a également pour objet un kit de ski-roues, caractérisé par le fait qu'il comprend une paire de ski-roues, et un système multifonction selon l'invention.

On va maintenant décrire des modes de réalisation particuliers de la présente invention, avec référence aux dessins annexés.

Sur ces dessins :
[Fig. 1] est une vue de dessus d'une paire de ski-roues sur laquelle est monté un système multifonction selon un premier mode de réalisation de l'invention.
[Fig. 2] est une vue en perspective du coupleur de la Figure 1.
[Fig. 3] est une vue en perspective de la première partie de liaison du système multifonction de la Figure 1, solidaire du premier ski-roue.
[Fig. 4a] est une vue éclatée de la première partie de liaison de la Figure 3.
[Fig. 4b] est une vue en perspective de la partie extérieure de la première partie de liaison de la Figure 4a.
[Fig. 5a] est une vue en perspective de la paire de ski-roues et du système multifonction de la Figure 1, le coupleur est tourné de 65 degrés par rapport à la Figure 1.
[Fig. 5b] est une vue en perspective de la paire de ski-roues et du système multifonction de la Figure 5a, la partie télescopique est étendue.
[Fig. 6] est une vue en perspective du coupleur de la Figure 2, la partie télescopique est étendue.

Si l'on se réfère tout d'abord à la Figure 1, on peut voir que l'on y a représenté un système multifonction M selon un premier mode de réalisation de la présente invention, monté sur une paire de ski-roues S1, S2.

Un système multifonction M selon l'invention comprend une première partie de liaison 1, une seconde partie de liaison 2 et un coupleur 3.

La première partie de liaison 1 est solidaire d'un premier ski-roue S1. Le premier ski-roue S1 correspond au ski-roue S1 gauche dans le premier mode de réalisation illustré en Figure 1.

La seconde partie de liaison 2 est solidaire d'un second ski-roue S2. Le second ski-roue S2 correspond au ski-roue S2 droit dans le premier mode de réalisation illustré en Figure 1.

Comme on peut le voir sur les Figures 1, 5a et 5b, selon l'invention, la première partie de liaison 1 et la seconde partie de liaison 2 sont configurées pour être disposées en regard l'une de l'autre sur chacun des ski-roues S1, S2, lorsque lesdits ski-roues S1, S2 sont alignés côte à côte sur leurs roues R sur une surface plane.

Si l'on se réfère également à la Figure 3, on peut voir que dans le premier mode de réalisation, la première partie de liaison 1 est intégrée à un corps C du premier ski-roue S1, en particulier à une rehausse du corps C du premier ski-roue S1. Selon des variantes, la première partie de liaison 1 peut être intégrée à une autre partie du corps C du premier ski-roue S1, par exemple à la tranche d'une partie de réception de pied de l'utilisateur. De plus, selon d'autres variantes, la première partie de liaison 1 pourrait être intégrée à un dispositif de solidarisation configuré pour être solidarisé au corps C du premier ski-roue S1, de manière à permettre une installation en rattrapage sur un ski-roue 1 existant. Le dispositif de solidarisation peut par exemple être solidarisé par soudage, collage, vissage ou serrage, par exemple un serrage avec deux mâchoires à la manière d'un étau.

De manière analogue, on comprendra que dans le premier mode de réalisation la seconde partie de liaison 2 être intégrée à un corps C du second ski-roue S2, mais pourrait être, en variante, intégrée à un dispositif de solidarisation configuré pour être solidarisé au corps C du second ski-roue S2, pour permettre une installation en rattrapage sur le second ski-roue S2.

Si l'on se réfère aux Figures 2 et 6 sur lesquelles on a représenté un coupleur 3 selon le premier mode de réalisation, on peut voir que le coupleur 3 comprend une entretoise 31 ayant une première extrémité d'entretoise 311, une seconde extrémité d'entretoise 312, et un corps d'entretoise 313. La première extrémité d'entretoise 311 est configurée pour s'engager de manière libérable avec la première partie de liaison 1, la seconde extrémité d'entretoise 312 est configurée pour s'engager avec la seconde partie de liaison 2, et le corps d'entretoise 313 s'étend entre les première et seconde extrémités d'entretoise 311, 312.

Au sens de l'invention, on entend par « engagement libérable », ou « liaison libérable », un engagement, ou une liaison, qui peut être libéré à la main par un utilisateur, par manipulation du coupleur 3 et/ou de la partie de liaison 1, 2. On comprendra donc que différentes solutions techniques peuvent être mises en œuvre pour obtenir un engagement libérable. Cependant, un engagement par complémentarité de forme, par coulissement puis rotation, est préféré afin de permettre l'engagement libérable.

Comme cela est visible sur la Figure 1, le coupleur 3 est configuré pour relier de manière libérable le premier ski-roue S1 au second ski-roue S2 selon un axe parallèle à des axes transversaux des ski-roues S1, S2, de manière à former un ensemble stable et à imposer une distance fixe entre la première partie de liaison 1 et la seconde partie de liaison 2. Les axes transversaux des ski-roues S1, S2 sont perpendiculaires aux directions longitudinales moyennes des ski-roues S1, S2, et sont horizontaux lorsque les ski-roues S1, S2 sont sur leurs roues R sur une surface plane. Les directions longitudinales moyennes des ski-roues S1, S2 correspondent aux directions des pieds de l'utilisateur lorsque celui-ci a chaussé les ski-roues S1, S2.

Comme évoqué ci-avant, selon l'invention, le coupleur 3 est configuré pour relier de manière libérable le premier ski-roue S1 au second ski-roue S2. Comme cela sera décrit plus en détail ci-après, cet effet est obtenu par la combinaison d'un engagement libérable entre le coupleur 3 et le premier ski-roue S1, et soit d'un engagement libérable entre le coupleur 3 et le second ski-roue S2 soit d'un engagement permanent entre le coupleur 3 et le second ski-roue S2.

Par ailleurs, on comprendra que la formation, à l'aide du système multifonction M, d'un ensemble stable à partir de la paire de ski-roues S1, S2 permet notamment à un utilisateur de chausser plus facilement les ski-roues S1, S2, même lorsque l'utilisateur n'a pas la possibilité de s'assoir.

On comprendra aussi que la formation d'un tel ensemble stable permet à un utilisateur de soulever et transporter la paire de ski-roues S1, S2 d'un seul tenant.

On comprendra également que, selon des variantes, le système multifonction M peut comprendre des loquets au niveau de chaque engagement libérable, de telle sorte qu'un utilisateur peut verrouiller par clé le système multifonction M après que l'ensemble stable a été formé. Le système multifonction M a alors également une fonction antivol. On comprendra que, dans ce cas, le système multifonction M, par exemple le corps d'entretoise 313, comprend de préférence un système d'attache, par exemple un anneau, permettant d'attacher, par exemple à l'aide d'un câble ou d'un antivol, le système multifonction M à un élément de mobilier urbain, par exemple un lampadaire ou un arceau pour vélo.

Dans le premier mode de réalisation représenté en Figures 1, 2 et 6, un organe de préhension 313a est avantageusement formé sur le corps d'entretoise 313 pour permettre une préhension du corps d'entretoise 313 par un utilisateur afin de soulever la paire de ski-roues S1, S2 d'un seul tenant et permettre un transport de la paire de ski-roues S1, S2, lorsque les ski-roues S1, S2 ne sont pas chaussés par l'utilisateur et que l'entretoise 31 est engagée avec les première et seconde parties de liaison 1, 2. On comprendra que, de préférence, l'organe de préhension 313a a une forme tridimensionnelle ergonomique conçue pour recevoir la main de l'utilisateur, ou une partie de celle-ci. On comprendra aussi que l'organe de préhension 313a est, de préférence, configuré pour avoir une longueur supérieure à la largeur de la main de l'utilisateur, afin de faciliter la prise en main de l'organe de préhension 313a par l'utilisateur, par exemple une longueur de 12 cm.

Comme évoqué ci-avant, la première extrémité d'entretoise 311 est configurée pour s'engager de manière libérable avec la première partie de liaison 1. Par ailleurs, selon l'invention, au moins l'une de la première extrémité d'entretoise 311 et de la première partie de liaison 1 comprend un moyen de verrouillage par friction 5, de telle sorte que la première extrémité d'entretoise 311 est verrouillée par friction par l'au moins un moyen de verrouillage par friction 5 dans une position d'utilisation par rapport à la première partie de liaison 1, après une rotation relative de la première extrémité d'entretoise 311 et de la première partie de liaison 1.

L'au moins un moyen de verrouillage par friction 5 permet au système multifonction M d'être plus facile à utiliser en permettant une configuration qui facilite l'engagement libérable entre la première partie de liaison 1 et la première extrémité d'entretoise 311, tout en permettant un verrouillage en fin de course, après rotation, de telle sorte que, en utilisation, la première extrémité d'entretoise 311 n'est pas libérée involontairement de la première partie de liaison 1. Les moyens de verrouillage par friction 5 seront décrits plus en détail ci-après.

En se référant aux Figures 2, 3, 4a, 4b et 6, on peut voir que, dans le premier mode de réalisation, la première partie de liaison 1 comprend une rainure 11 comportant une première partie débouchante 11a, une seconde partie débouchante 11b, agencée en parallèle de la première partie débouchante 11a, et une chambre intérieure 11c s'étendant latéralement depuis une portion de la seconde partie débouchante 11b. Une largeur de la seconde partie débouchante 11b est supérieure à une largeur de la première partie débouchante 11a.

De plus, la première extrémité d'entretoise 311 comprend une extension 311a comportant une partie de jonction 311b et une extrémité distale 311c, au-delà de la partie de jonction 311b. Une section transversale de l'extrémité distale 311c est plus importante qu'une section transversale de la partie de jonction 311b.

L'engagement libérable, entre la première partie de liaison 1 et la première extrémité d'entretoise 311, est réalisé par mise en prise de la rainure 11 et de l'extension 311a, par coulissement de la partie de jonction 311b dans la première partie débouchante 11a et par coulissement de l'extrémité distale 311c dans la seconde partie débouchante 11b.

Dans le premier mode de réalisation, la partie de jonction 311b est un cylindre dont un diamètre est inférieur à la largeur de la première partie débouchante 11a de la rainure 11. On comprendra cependant que, selon des variantes, la partie de jonction 311b pourrait avoir une autre forme, par exemple un prisme à base polygonale.

Par ailleurs, la section transversale de l'extrémité distale 311c comprend, en plus d'une première dimension inférieure à la largeur de la seconde partie débouchante 11b, une seconde dimension à la fois supérieure à la largeur de la seconde partie débouchante 11b et inférieure à une dimension minimale d'une section transversale de la chambre intérieure 11c, de telle sorte que l'extension 311a peut coulisser dans la rainure 11 puis être verrouillée dans celle-ci, par rotation, par exemple de 65 degrés, de l'extrémité distale 311c dans la chambre intérieure 11c. Selon des variantes, le système M peut être configuré pour que la rotation soit de 90 degrés. On comprendra que, pour le verrouillage, l'utilisateur entraîne en rotation l'entretoise 31 autour de l'axe parallèle aux axes transversaux des ski-roues S1, S2.

Dans le premier mode de réalisation représenté sur les Figures 2 et 6, l'extrémité distale 311c a la forme d'un prisme à base ovale. On comprendra cependant que, selon des variantes, l'extrémité distale 311c pourrait avoir d'autres formes. L'extrémité distale 311c pourrait, par exemple, s'étendre uniquement d'un seul côté d'un axe longitudinal de l'extension 311a.

En outre, la chambre intérieure 11c a une profondeur inférieure à une profondeur de la seconde partie débouchante 11b, de telle sorte qu'après rotation de l'extrémité distale 311c dans la chambre intérieure 11c l'extrémité distale 311c est davantage serrée que dans la seconde partie débouchante 11b. Ainsi, la variation de profondeur forme un moyen de verrouillage par friction 5. On entend par profondeur une dimension selon une direction parallèle à une direction transversale du ski-roue S1. La profondeur quantifie un intervalle libre entre deux parties pleines. On comprendra que la forme de l'extrémité distale 311c et la forme de la chambre intérieure 11c sont choisies pour correspondre entre elles.

On comprendra qu'en variante, les parties mâles et femelles peuvent être inversées, de telle sorte que la première extrémité d'entretoise 311 comprend la rainure 11 et la première partie de liaison 1 comprend l'extension 311a, l'engagement libérable étant toujours réalisé par mise en prise de la rainure 11 et de l'extension 311a, par coulissement de l'extension 311a dans la rainure 11 puis verrouillage par rotation.

De plus, dans le premier mode de réalisation représenté sur les Figures 1, 3, 4a et 4b, la rainure 11 forme une rainure en « T », la première partie débouchante 11a formant la partie de la rainure en « T » correspondant au fût du « T » et la seconde partie débouchante 11b formant la partie de la rainure en « T » correspondant à la traverse du « T ». Selon des variantes, le profil de la rainure 11 peut avoir une autre forme, par exemple une forme de champignon. On comprendra que la forme de l'extension 311a est choisie pour correspondre à la forme de la rainure 11.

Par ailleurs, dans le premier mode de réalisation, voir Figures 4a et 4b, la première partie de liaison 1 comprend une partie extérieure 12 et une partie intérieure 14 assemblées entre elles par vissage. On comprendra que d'autres solutions techniques peuvent être utilisées pour cet assemblage, par exemple un rivetage, un collage ou un soudage. On comprendra aussi que, selon les besoins, la première partie de liaison 1 peut être formée d'un seul tenant, ou en plus de deux parties. Dans le premier mode de réalisation, la partie intérieure 14 est formée d'un seul tenant avec le corps C du premier ski-roue S1, en particulier avec la rehausse, en variante la partie intérieure 14 peut être solidarisée par tout moyen au corps du premier ski-roue S1, par exemple par vissage, rivetage, soudage ou collage.

Comme évoqué ci-avant, selon des variantes, afin que le système multifonction M puisse permettre une installation en rattrapage, la première partie de liaison 1 peut être intégrée à un dispositif de solidarisation configuré pour être solidarisé au corps C du premier ski-roue S1. On comprendra alors que la partie intérieure 14 est solidarisée au dispositif de solidarisation, par exemple par vissage, rivetage, soudage ou collage, et que le dispositif de solidarisation est, en utilisation, solidarisé au premier ski-roue S1, par exemple par soudage, collage, vissage ou serrage, par exemple un serrage avec deux mâchoires à la manière d'un étau.

Dans le premier mode de réalisation représenté en Figures 1, 2 et 6, la seconde extrémité d'entretoise 312 est également configurée pour s'engager de manière libérable avec la seconde partie de liaison 2, de telle sorte que le coupleur 3 peut être complètement désolidarisé des ski-roues S1, S2, ce qui permet par exemple à l'utilisateur de placer le coupleur 3 dans un sac à dos ou dans une poche de vêtement.

Cependant, selon des variantes, la seconde extrémité d'entretoise 312 peut être engagée de manière permanente et articulée avec la seconde partie de liaison 2, de telle sorte que le coupleur 3 est rabattable le long du second ski-roue S2 auquel il est relié de manière permanente. On comprendra que, de préférence, dans ce cas le coupleur 3 se rabat le long du second ski-roue S2 à la manière d'une béquille, ce qui permet par exemple à l'utilisateur de ne pas perdre le coupleur 3, sans être gêné par le coupleur 3 lors de l'utilisation des ski-roues S1, S2. L'engagement permanent peut, par exemple, être réalisé au moyen d'une liaison pivot ou d'une liaison rotule. Dans ce cas, on comprendra que si la liaison permanente articulée est mise en œuvre par une charnière de type liaison pivot, la liaison pivot est montée sur un roulement permettant à l'utilisateur d'entraîner l'entretoise 31 en rotation autour de l'axe parallèle aux axes transversaux des ski-roues S1, S2, après coulissement de l'extension 311a dans la rainure 11. On comprendra aussi que l'utilisation d'une liaison rotule pour la liaison permanente articulée permet directement à l'utilisateur d'effectuer la rotation nécessaire autour de l'axe parallèle aux axes transversaux des ski-roues S1, S2.

Lorsque, comme dans le premier mode de réalisation représenté en Figures 1, 2 et 6, la seconde extrémité d'entretoise 312 est configurée pour s'engager de manière libérable avec la seconde partie de liaison 2, de préférence, au moins l'une de la seconde extrémité d'entretoise 312 et de la seconde partie de liaison 2 comprend un moyen de verrouillage par friction 5, de telle sorte que la seconde extrémité **d'entretoise** 312 est verrouillée par friction par l'au moins un moyen de verrouillage par friction 5 dans une position d'utilisation par rapport à la seconde partie de liaison 2, après une rotation relative de la seconde extrémité d'entretoise 312 et de la seconde partie de liaison 2.

L'au moins un moyen de verrouillage par friction 5 permet au système multifonction d'être plus facile à utiliser en permettant une configuration qui facilite l'engagement libérable entre la seconde partie de liaison 2 et la seconde extrémité d'entretoise 312, tout en permettant un verrouillage en fin de course, après rotation, de telle sorte que, en utilisation, la seconde extrémité d'entretoise 312 n'est pas libérée involontairement de la seconde partie de liaison 2.

Dans le premier mode de réalisation représenté en Figure 1, 2 et 6, la seconde partie de liaison 2 est une symétrie miroir de la première partie de liaison 1 représentée en Figures 4a et 4b. Ainsi, la seconde partie de liaison 2 comprend une rainure 21 comportant une première partie débouchante 21a, une seconde partie débouchante 21b agencée en parallèle de la première partie débouchante 21a et une chambre intérieure 21c s'étendant latéralement depuis une portion de la seconde partie débouchante 21b. Une largeur de la seconde partie débouchante 21b est supérieure à une largeur de la première partie débouchante 21a.

De manière analogue à la première partie de liaison 1, on comprendra que la seconde partie de liaison 2 peut comprendre une partie extérieure 22 et une partie intérieure 24 assemblées entre elles, par exemple par vissage, rivetage, collage ou soudage, en variante être formée en plus de deux parties, ou en variante être formée d'un seul tenant.

De plus, en référence aux Figures 2 et 6, la seconde extrémité d'entretoise 312 comprend une extension 312a comportant une partie de jonction 312b et une extrémité distale 312c, au-delà de la partie de jonction 312b. Une section transversale de l'extrémité distale 312c est plus importante qu'une section transversale de la partie de jonction 312b.

L'engagement libérable, entre la seconde partie de liaison 2 et la seconde extrémité d'entretoise 312, est réalisé par mise en prise de la rainure 21 et de l'extension 312a, par coulissement de la partie de jonction 312b dans la première partie débouchante 21a et par coulissement de l'extrémité distale 312c dans la seconde partie débouchante 21b.

Dans le premier mode de réalisation, la partie de jonction 312b est un cylindre dont un diamètre est inférieur à la largeur de la première partie débouchante 21a de la rainure 21. On comprendra cependant que, selon des variantes, la partie de jonction 312b pourrait avoir une autre forme, par exemple un prisme à base polygonale.

Par ailleurs, la section transversale de l'extrémité distale 312c comprend, en plus d'une première dimension inférieure à la largeur de la seconde partie débouchante 21b, une seconde dimension à la fois supérieure à la largeur de la seconde partie débouchante 21b et inférieure à une dimension minimale d'une section transversale de la chambre intérieure 21c, de telle sorte que l'extension 312a peut coulisser dans la rainure 21 puis être verrouillée dans celle-ci, par rotation, par exemple de 65 degrés, de l'extrémité distale 312c dans la chambre intérieure 21c. Comme évoqué ci-avant pour la première extrémité d'entretoise 311 et la première partie de liaison 1, selon des variantes, le système M peut être configuré pour que la rotation soit de 90 degrés. On comprendra que, pour le verrouillage, l'utilisateur entraîne en rotation l'entretoise 31 autour de l'axe parallèle aux axes transversaux des ski-roues S1, S2.

Dans le premier mode de réalisation représenté sur les Figures 2 et 6, l'extrémité distale 312c a la forme d'un prisme à base ovale. On comprendra cependant que, selon des variantes, l'extrémité distale 312c pourrait avoir d'autres formes. L'extrémité distale 312c pourrait, par exemple, s'étendre uniquement d'un seul côté d'un axe longitudinal de l'extension 312a.

En outre, la chambre intérieure 21c a une profondeur inférieure à une profondeur de la seconde partie débouchante 21b, de telle sorte qu'après rotation de l'extrémité distale 312c dans la chambre intérieure 21c l'extrémité distale 312c est davantage serrée que dans la seconde partie débouchante 21b. Ainsi, la variation de profondeur forme un moyen de verrouillage par friction 5. On entend par profondeur une dimension selon une direction parallèle à une direction transversale du ski-roue S2. La profondeur quantifie un intervalle libre entre deux parties pleines. On comprendra que la forme de l'extrémité distale 312c et la forme de la chambre intérieure 21c sont choisies pour correspondre entre elles.

On comprendra aussi qu'en variante, les parties mâles et femelles peuvent être inversées, de telle sorte que la seconde extrémité d'entretoise 312 comprend la rainure 21 et la seconde partie de liaison 2 comprend l'extension 312a, l'engagement libérable étant toujours réalisé par mise en prise de la rainure 21 et de l'extension 312a, par coulissement de l'extension 312a dans la rainure 21 puis verrouillage par rotation.

De plus, en se référant à la Figure 1 et par symétrie miroir aux Figures 3, 4a et 4b, on peut voir que, dans le premier mode de réalisation, la rainure 21 forme une rainure en « T », la première partie débouchante 21a formant la partie de la rainure en « T » correspondant au fût du « T » et la seconde partie débouchante 21b formant la partie de la rainure en « T » correspondant à la traverse du « T ». Selon des variantes, le profil de la rainure 21 peut avoir une autre forme, par exemple une forme de champignon. On comprendra que la forme de l'extension 312a est choisie pour correspondre à la forme de la rainure 21.

Par ailleurs, on comprendra que l'utilisation d'une structure symétrique pour les parties de liaison 1, 2 et les extrémités d'entretoise 311, 312, comme cela est le cas dans le premier mode de réalisation représenté sur les Figures 1 à 6, permet de monter le coupleur 3 dans les deux sens, c'est-à-dire que la première extrémité d'entretoise 311 pourrait aussi être engagée de manière libérable avec la seconde partie de liaison 2, la seconde extrémité d'entretoise 312 étant alors engagée de manière libérable avec la première partie de liaison 1.

On comprendra aussi que, selon des variantes, les rainures 11, 21, et donc les extensions 311a, 312a, peuvent avoir des dimensions ou des formes légèrement différentes, par exemple pour un effet détrompeur. Selon d'autres variantes, toujours pour un effet détrompeur, la partie mâle et la partie femelle pourraient être inversées seulement d'un côté du coupleur 3, c'est-à-dire qu'une partie de liaison 1, 2 pourrait comprendre une rainure 11, 21 tandis que l'autre partie de liaison 1, 2 comprendrait une extension 311a, 312a, et qu'une extrémité d'entretoise 311, 312 pourrait comprendre une extension 311a, 312a tandis que l'autre extrémité d'entretoise 311, 312 comprendrait une rainure 11, 21.

En référence aux Figures 4a et 4b, dans le premier mode de réalisation, le système multifonction M comprend en outre des facettes 11d, 21d disposées dans chaque chambre intérieure 11c, 21c et augmentant progressivement en épaisseur à partir de la seconde partie débouchante 11b, 21b, radialement dans le sens de rotation relative de la première extrémité d'entretoise 311 et de la première partie de liaison 1, respectivement le sens de rotation relative de la seconde extrémité d'entretoise 312 et de la seconde partie de liaison 2, de manière à former la variation de profondeur, entre la seconde partie débouchante 11b, 21b et la chambre intérieure 11c, 21c, formant un moyen de verrouillage par friction 5.

Avantageusement, les facettes 11d, 21c peuvent être réalisées en polymère, ledit polymère peut notamment être plus antidérapant que le reste de la chambre intérieure 11c, 21c, de manière à améliorer le verrouillage, et/ou être plus souple que le reste de la chambre intérieure 11c, 21c, de manière à permettre une déformation des facettes 11d, 21c lors de la rotation de l'entretoise 31 par l'utilisateur, afin de faciliter cette opération.

Toujours en référence aux Figures 4a et 5a, dans le premier mode de réalisation, pour chaque chambre intérieure 11c, 21c, le système multifonction M comprend en outre deux butées 11e, 21e. Pour chaque chambre intérieure 11c, 21c, chacune des deux butées 11e, 21e est disposée dans la chambre intérieure 11c, 21c d'un côté respectif de la seconde partie débouchante 11b, 21b. Les butées 11e, 21e sont configurées pour venir simultanément en contact avec l'extrémité distale 311c, 312c de l'extension 311a, 312a dans une position de fin de course après une rotation relative de la première extrémité d'entretoise 311 et de la première partie de liaison 1, respectivement une rotation relative de la seconde extrémité d'entretoise 312 et de la seconde partie de liaison 2. L'utilisation de deux butées 11e, 21e permet notamment de mieux répartir une force appliquée par l'extension 311a, 312a sur la chambre intérieure 11c, 21c, de manière à empêcher un matage.

Par ailleurs, en référence aux Figures 2 et 6, dans le premier mode de réalisation, chaque extrémité distale 311c, 312c des extensions 311a, 312a comprend une surface distale convexe 311d, 312d, de telle sorte que l'extrémité distale 311c, 312c comprend une partie centrale plus épaisse que des parties radiales. La partie centrale et les parties radiales sont configurées pour coulisser dans la seconde partie débouchante 11b, 21b de chaque rainure 11, 21. Seules les parties radiales sont configurées pour tourner dans la chambre intérieure 11c, 21c, de telle sorte qu'un déplacement de l'extrémité distale 311c, 312c dans la rainure 11, 21 respective est facilité tout en permettant le verrouillage par friction.

Selon des variantes, le système multifonction M peut en outre comprendre des tampons antidérapants, par exemple en caoutchouc, disposés sur les parties radiales des extrémités distales 311c, 312c, les tampons antidérapants étant plus antidérapants que le reste de l'extrémité distale 311c, 312c et formant des moyens de verrouillage par friction 5. On comprendra que les tampons antidérapants ne restreignent pas le coulissement des extensions 311a, 312a dans les rainures 11, 21 en raison de la forme convexe des surfaces distales convexes 311d, 312d, mais permettent d'améliorer le verrouillage en augmentant la friction entre les extrémités distales 311c, 312c et les chambres intérieures 11c, 21c. Par ailleurs, les tampons antidérapants sont de préférence plus souple que le reste de l'extrémité distale 311c, 312c, de manière à permettre une déformation des tampons antidérapants lors de la rotation de l'entretoise 31 par l'utilisateur, afin de faciliter cette opération.

Dans le premier mode de réalisation représenté en Figures 2, 4a, 4b et 6, la première extrémité d'entretoise 311, respectivement la seconde extrémité d'entretoise 312, comprend un premier moyen de blocage en position 4, et la première partie de liaison 1, respectivement la seconde partie de liaison 2, comprend un second moyen de blocage en position 4. Ainsi, en utilisation, la première extrémité d'entretoise 311, respectivement la seconde extrémité d'entretoise 312, est bloquée dans une position d'utilisation prescrite par rapport à la première partie de liaison 1, respectivement la seconde partie de liaison 2, par coopération des premier et second moyens de blocage en position 4.

Dans le premier mode de réalisation, les premiers moyens de blocage en position 4 sont des évidements, et les seconds moyens de blocage en position 4 sont des billes sollicitées par ressort. Sur la Figure 4a, seul le logement de la bille sollicitée par ressort est visible. On comprendra que selon des variantes les premiers et seconds moyens de blocage en position peuvent prendre d'autres formes, par exemple deux aimants, ou un couple d'un évidement et d'une tige sollicitée par ressort.

Dans le premier mode de réalisation, on comprendra que les moyens de blocage en position 4 permettent de maintenir les extrémités d'entretoise 311, 312 dans une position verrouillée, après une rotation des extrémités d'entretoise 311, 312, par exemple de 65 degrés ou de 90 degrés, dans les parties de liaison 1, 2, autour de l'axe parallèle aux axes transversaux des ski-roues S1, S2.

On comprendra aussi que les moyens de blocage en position 4 pourraient, en variante, être utilisés comme un cran permettant d'indiquer à l'utilisateur une bonne position de l'entretoise 31 par rapport aux parties de liaison 1, 2, avant une rotation autour de l'axe parallèle aux axes transversaux des ski-roues S1, S2. Les moyens de blocage en position 4 pourraient alors être placés sur l'axe de rotation de l'entretoise 31, c'est-à-dire l'axe parallèle aux axes transversaux des ski-roues S1, S2.

On comprendra également que les moyens de blocage en position 4 sont, de préférence, configurés pour permettre à un utilisateur de débloquer à la main les moyens de blocage en position 4.

En référence aux Figures 2 et 6, dans le premier mode de réalisation, le coupleur 3 comporte avantageusement une partie de préhension 33 reliée au corps d'entretoise 313 par une partie télescopique 32. La partie télescopique 32 est configurée pour sélectivement étendre la partie de préhension 33 à l'opposé du corps d'entretoise 313, comme cela est représenté en Figure 6, et rétracter la partie de préhension 33 vers le corps d'entretoise 313, comme cela est représenté en Figure 2. De plus, la partie de préhension 33 est configurée pour permettre une préhension par l'utilisateur afin de tracter la paire de ski-roues S1, S2 d'un seul tenant et permettre un transport de la paire de ski-roues S1, S2, à la manière d'un chariot, lorsque les ski-roues S1, S2 ne sont pas chaussés par l'utilisateur et que l'entretoise 31 est engagée avec les première et seconde parties de liaison 1, 2.

Sur les Figures 2 et 6, la partie télescopique 32 comprend deux tubes télescopiques s'étendant chacun entre une extrémité respective de la partie de préhension 33 et le corps d'entretoise 313. On comprendra cependant que, selon une variante, la partie télescopique 32 pourrait comprendre un seul tube télescopique reliant une partie centrale de la partie de préhension 33 au corps d'entretoise 313.

La Figure 2 présente le coupleur 3 du premier mode de réalisation avec la partie télescopique 32 en position rétractée, tandis que la Figure 6 présente le coupleur 3 du premier mode de réalisation avec la partie télescopique 32 en position étendue. La Figure 5b présente le système multifonction M dans une configuration permettant à l'utilisateur de tracter la paire de ski-roues S1, S2 d'un seul tenant par l'intermédiaire de la partie de préhension 33.

Selon une variante du premier mode de réalisation, la partie de préhension 33 comprend une commande déportée configurée pour commander un déblocage de la première extrémité d'entretoise 311, respectivement de la seconde extrémité d'entretoise 312, d'avec la première partie de liaison 1, respectivement d'avec la seconde partie de liaison 2. On comprendra que la commande déportée est choisie en fonction des moyens de blocage en position 4 évoqués ci-avant. Par exemple, si les moyens de blocage en position 4 utilisent des éléments sollicités par ressort, la commande déportée peut être un système de câble sollicitant les éléments sollicités par ressort à l'encontre des ressorts. Par exemple toujours, si les moyens de blocage en position 4 utilisent des aimants, plus précisément des électroaimants, la commande déportée peut être un système de commande des électroaimants.

Dans le premier mode de réalisation, le système M est configuré pour être utilisé avec des ski-roues S1, S2 motorisés, qui permettent notamment à l'utilisateur de retrouver les sensations du ski alpin, sans besoin de neige. Comme cela est mieux visible sur les Figures 2 et 6, un logement 313b est formé dans le corps d'entretoise 313 pour recevoir une télécommande de commande de moteurs des ski-roues S1, S2. On comprendra que chaque ski-roue S1, S2 peut comprendre un ou plusieurs moteurs configurés pour entraîner la roue R avant et/ou la roue R arrière. Les moteurs peuvent par exemple être reçus dans des moyeux des roues des ski-roues S1, S2.

Avantageusement, le logement 313b comprend au moins une fenêtre 313c configurée pour permettre à un utilisateur de manipuler au moins un bouton de commande de la télécommande reçue dans le logement 313b. Dans le premier mode de réalisation représenté sur les Figures 2 et 6, le logement 313b comprend trois fenêtre 313c. Une fenêtre 313c agencée sur la tranche du corps d'entretoise 313 permet à un utilisateur de manipuler un bouton de commande, par exemple un bouton de type gâchette ou levier de commande, de la télécommande reçue dans le logement 313b, afin d'accélérer ou de freiner. Deux autres fenêtres 313c agencées sur la face du corps d'entretoise 313 sont configurées pour exposer un dispositif d'affichage de la télécommande, et pour permettre une manipulation de boutons de sélection de modes de fonctionnement des ski-roues S1, S2 et d'activation et de désactivation des ski-roues S1, S2. On comprendra cependant que le nombre de fenêtres 313c peut varier en fonction de la télécommande destinée à être reçue dans le logement 313b. Le corps d'entretoise 313 peut être conçu pour donner accès au logement 313b, par l'intermédiaire d'une trappe ou de deux coques articulées par une charnière formant le corps d'entretoise 313, notamment pour permettre d'accéder à la télécommande pour la changer ou en changer les piles.

Par ailleurs, le corps d'entretoise 313 est configuré pour, lorsque l'entretoise 31 n'est pas engagée avec les parties de liaison 1, 2, être tenu à la main par l'utilisateur afin de commander un déplacement des ski-roues S1, S2 à l'aide de la télécommande, par exemple par manipulation du bouton de commande de type gâchette ou levier de commande, pour faire accélérer ou freiner les ski-roues S1, S2. Ainsi, le premier mode de réalisation permet à l'utilisateur de tenir à la main le système multifonction M, lorsqu'il a chaussé les ski-roues S1, S2, pour commander son déplacement sur les ski-roues S1, S2.

On comprendra également que le système multifonction M peut, en variante, avoir une configuration plus simple sans logement 313b ni fenêtre 313c. Cette configuration simplifiée peut, par exemple, être utilisée lorsque le système de commande des ski-roues S1, S2 n'est pas destiné à être reçu dans le coupleur 3 ou lorsque les ski-roues S1, S2 ne sont pas motorisés.

Selon une variante du premier mode de réalisation, la partie de préhension 33, reliée au corps d'entretoise 313 par la partie télescopique 32, peut comprendre un ou plusieurs boutons de commande configurés pour commander un freinage des ski-roues S1, S2 et une accélération des ski-roues S1, S2. Cette configuration permet notamment de faciliter le transport des ski-roues S1, S2 lorsque l'utilisateur tracte la paire de ski-roues S1, S2 d'un seul tenant, à la manière d'un chariot.

Dans le premier mode de réalisation, et comme cela est visible sur les Figures 1, et 3 à 5b, lorsque les roues R des ski-roues S1, S2 sont en appui sur une surface horizontale, les rainures 11, 21 des parties de liaison 1, 2 s'étendent selon une direction inclinée de 15 degrés par rapport à la verticale. On comprendra cependant que, selon des variantes, les rainures 11, 21 des parties de liaison 1, 2 peuvent s'étendre selon une autre direction, de préférence une direction inclinée de 0 à 45 degrés par rapport à la direction verticale.

Avec référence aux Figures 1, 5a et 5b, on va maintenant décrire succinctement quelques utilisations d'un système multifonction M selon le premier mode de réalisation.

Sur la Figure 1, le coupleur 3 est engagé de manière libérable avec les parties de liaison 1, 2, sans verrouillage. Cette configuration crée un ensemble stable permettant, par exemple, de chausser plus facilement les ski-roues S1, S2. Dans un mode de réalisation selon une variante du premier mode de réalisation représenté en Figure 1, la partie de préhension 33 pourrait être placée vers le haut et la partie télescopique 32 pourrait être étendue, de telle sorte que, une fois les ski-roues S1, S2 chaussés, l'utilisateur pourrait tirer sur la partie de préhension 33 pour libérer le coupleur 3 d'avec les parties de liaison 1, 2 de manière à récupérer le coupleur 3 sans se baisser.

Sur la Figure 5a, le coupleur 3 est tourné, de 65 degrés, par rapport à la Figure 1, jusqu'à mise en butée des extrémités distales 311c, 312c avec les butées 11e, 21e. Le coupleur 3 est donc verrouillé avec les parties de liaison 1, 2. Cette position peut, par exemple, être utilisée pour soulever la paire de ski-roues S1, S2 en saisissant l'organe de préhension 313a.

Sur la Figure 5b, le coupleur 3 est tourné, de 65 degrés, par rapport à la Figure 1, jusqu'à mise en butée des extrémités distales 311c, 312c avec les butées 11e, 21e, et la partie télescopique 32 est étendue pour permettre de tracter la paire de ski-roues S1, S2, à la manière d'un chariot, en saisissant la partie de préhension 33.

L'invention concerne également un kit de ski-roues, comprenant une paire de ski-roues S1, S2 et un système multifonction M selon l'invention. Le système multifonction M peut par exemple être un système multifonction M selon le premier mode de réalisation décrit ci-avant et illustré en Figures 1 à 6. Les ski-roues S1, S2 peuvent être des ski-roues S1, S2 motorisés ou des ski-roues S1, S2 non motorisés. Dans le cas où les ski-roues S1, S2 sont motorisés, le kit de ski-roues comprend de préférence une télécommande de commande des ski-roues S1, S2.

Il est bien entendu que les modes de réalisation particuliers qui viennent d'être décrits ont été donnés à titre indicatif et non limitatif, et que des modifications peuvent être apportées sans que l'on s'écarte pour autant du cadre de la présente invention.

## Revendications

1. - Système multifonction (M) pour une paire de ski-roues (S1, S2), dans lequel :
le système (M) comprend une première partie de liaison (1) solidaire d'un premier ski-roue (S1), une seconde partie de liaison (2) solidaire d'un second ski-roue (S2), et un coupleur (3) comprenant une entretoise (31) ayant une première extrémité d'entretoise (311) configurée pour s'engager de manière libérable avec la première partie de liaison (1), une seconde extrémité d'entretoise (312) configurée pour s'engager avec la seconde partie de liaison (2), et un corps d'entretoise (313) s'étendant entre les première et seconde extrémités d'entretoise (311, 312) ;
la première partie de liaison (1) et la seconde partie de liaison (2) sont configurées pour être disposées en regard l'une de l'autre sur chacun des ski-roues (S1, S2) lorsque lesdits ski-roues (S1, S2) sont alignés côte à côte sur leurs roues (R) sur une surface plane ;
le coupleur (3) est configuré pour relier de manière libérable le premier ski-roue (S1) au second ski-roue (S2) selon un axe parallèle à des axes transversaux des ski-roues (S1, S2), de manière à former un ensemble stable et à imposer une distance fixe entre la première partie de liaison (1) et la seconde partie de liaison (2) ; et
au moins l'une de la première extrémité d'entretoise (311) et de la première partie de liaison (1) comprend un moyen de verrouillage par friction (5), de telle sorte que la première extrémité d'entretoise (311) est verrouillée par friction par l'au moins un moyen de verrouillage par friction (5) dans une position d'utilisation par rapport à la première partie de liaison (1), après une rotation relative de la première extrémité d'entretoise (311) et de la première partie de liaison (1),
**caractérisé par le fait que** :
l'une parmi la première partie de liaison (1) et la première extrémité d'entretoise (311) comprend une rainure (11) comportant une première partie débouchante (11a), une seconde partie débouchante (11b) agencée en parallèle de la première partie débouchante (11a) et une chambre intérieure (11c) s'étendant latéralement depuis une portion de la seconde partie débouchante (11b), une largeur de la seconde partie débouchante (11b) étant supérieure à une largeur de la première partie débouchante (11a), et l'autre parmi la première partie de liaison (1) et la première extrémité d'entretoise (311) comprend une extension (311a) comportant une partie de jonction (311b) et une extrémité distale (311c), au-delà de la partie de jonction (311b), dont une section transversale est plus importante qu'une section transversale de la partie de jonction (311b), l'engagement libérable étant réalisé par mise en prise de la rainure (11) et de l'extension (311a), par coulissement de la partie de jonction (311b) dans la première partie débouchante (11a) et par coulissement de l'extrémité distale (311c) dans la seconde partie débouchante (11b) ;
la section transversale de l'extrémité distale (311c) comprend, en plus d'une première dimension inférieure à la largeur de la seconde partie débouchante (11b), une seconde dimension à la fois supérieure à la largeur de la seconde partie débouchante (11b) et inférieure à une dimension minimale d'une section transversale de la chambre intérieure (11c), de telle sorte que l'extension (311a) peut coulisser dans la rainure (11) puis être verrouillée dans celle-ci, par rotation de l'extrémité distale (311c) dans la chambre intérieure (11c) ; et
la chambre intérieure (11c) a une profondeur inférieure à une profondeur de la seconde partie débouchante (11b), de telle sorte qu'après rotation de l'extrémité distale (311c) dans la chambre intérieure (11c) l'extrémité distale (311c) est davantage serrée que dans la seconde partie débouchante (11b), la variation de profondeur formant un moyen de verrouillage par friction (5).

2. - Système multifonction (M) selon la revendication 1, **caractérisé par le fait que** la première partie de liaison (1), respectivement la seconde partie de liaison (2), est l'une parmi une partie de liaison (1, 2) intégrée à un corps (C) du ski-roue (S1, S2) respectif de la paire de ski-roues (S1, S2), et une partie de liaison (1, 2) intégrée à un dispositif de solidarisation configuré pour être solidarisé à un corps (C) du ski-roue (S1, S2) respectif de la paire de ski-roues (S1, S2).

3. - Système multifonction (M) selon la revendication 1 ou la revendication 2, **caractérisé par le fait qu'**un organe de préhension (313a) est formé sur le corps d'entretoise (313) pour permettre une préhension du corps d'entretoise (313) par un utilisateur afin de soulever la paire de ski-roues (S1, S2) d'un seul tenant et permettre un transport de la paire de ski-roues (S1, S2), lorsque les ski-roues (S1, S2) ne sont pas chaussés par l'utilisateur et que l'entretoise (31) est engagée avec les première et seconde parties de liaison (1, 2).

4. - Système multifonction (M) selon l'une quelconque des revendications 1 à 3, **caractérisé par le fait que** la seconde extrémité d'entretoise (312) est engagée de manière permanente et articulée avec la seconde partie de liaison (2), de telle sorte que le coupleur (3) est rabattable le long du second ski-roue (S2) auquel il est relié de manière permanente, l'engagement étant de préférence réalisé par au moins l'une parmi une liaison pivot et une liaison rotule.

5. - Système multifonction (M) selon l'une quelconque des revendications 1 à 3, **caractérisé par le fait que** la seconde extrémité d'entretoise (312) est configurée pour s'engager de manière libérable avec la seconde partie de liaison (2) ; et
au moins l'une de la seconde extrémité d'entretoise (312) et de la seconde partie de liaison (2) comprend un moyen de verrouillage par friction (5), de telle sorte que la seconde extrémité d'entretoise (312) est verrouillée par friction par l'au moins un moyen de verrouillage par friction (5) dans une position d'utilisation par rapport à la seconde partie de liaison (2), après une rotation relative de la seconde extrémité d'entretoise (312) et de la seconde partie de liaison (2).

6. - Système multifonction (M) selon la revendication 5, **caractérisé par le fait que** :
l'une parmi la seconde partie de liaison (2) et la seconde extrémité d'entretoise (312) comprend une rainure (21) comportant une première partie débouchante (21a), une seconde partie débouchante (21b) agencée en parallèle de la première partie débouchante (21a) et une chambre intérieure (21c) s'étendant latéralement depuis une portion de la seconde partie débouchante (21b), une largeur de la seconde partie débouchante (21b) étant supérieure à une largeur de la première partie débouchante (21a), et l'autre parmi la seconde partie de liaison (2) et la seconde extrémité d'entretoise (312) comprend une extension (312a) comportant une partie de jonction (312b) et une extrémité distale (312c), au-delà de la partie de jonction (312b), dont une section transversale est plus importante qu'une section transversale de la partie de jonction (312b), l'engagement libérable étant réalisé par mise en prise de la rainure (21) et de l'extension (312a), par coulissement de la partie de jonction (312b) dans la première partie débouchante (21a) et par coulissement de l'extrémité distale (312c) dans la seconde partie débouchante (21b) ;
la section transversale de l'extrémité distale (312c) comprend, en plus d'une première dimension inférieure à la largeur de la seconde partie débouchante (21b), une seconde dimension à la fois supérieure à la largeur de la seconde partie débouchante (21b) et inférieure à une dimension minimale d'une section transversale de la chambre intérieure (21c), de telle sorte que l'extension (312a) peut coulisser dans la rainure (21) puis être verrouillée dans celle-ci, par rotation de l'extrémité distale (312c) dans la chambre intérieure (21c) ; et
la chambre intérieure (21c) a une profondeur inférieure à une profondeur de la seconde partie débouchante (21b), de telle sorte qu'après rotation de l'extrémité distale (312c) dans la chambre intérieure (21c) l'extrémité distale (312c) est davantage serrée que dans la seconde partie débouchante (21b), la variation de profondeur formant un moyen de verrouillage par friction (5).

7. - Système multifonction (M) selon l'une quelconque des revendications 1 à 6, **caractérisé par le fait que** la ou chaque rainure (11, 21) forme une rainure en « T », la première partie débouchante (11a, 21a) formant la partie de la rainure en « T » correspondant au fût du « T » et la seconde partie débouchante (11b, 21b) formant la partie de la rainure en « T » correspondant à la traverse du « T ».

8. - Système multifonction (M) selon l'une quelconque des revendications 1 à 7, **caractérisé par le fait qu'**il comprend en outre des facettes (11d, 21d) disposées dans la ou chaque chambre intérieure (11c, 21c) et augmentant progressivement en épaisseur à partir de la seconde partie débouchante (11b, 21b), radialement dans le sens de rotation relative de la première extrémité d'entretoise (311) et de la première partie de liaison (1), le cas échéant le sens de rotation relative de la seconde extrémité d'entretoise (312) et de la seconde partie de liaison (2), de manière à former la variation de profondeur entre la seconde partie débouchante (11b, 21b) et la chambre intérieure (11c, 21c).

9. - Système multifonction (M) selon la revendication 8, **caractérisé par le fait que** les facettes (11d, 21c) sont réalisées en polymère, ledit polymère étant au moins l'un parmi plus antidérapant que le reste de la chambre intérieure (11c, 21c), de manière à améliorer le verrouillage, et plus souple que le reste de la chambre intérieure (11c, 21c), de manière à permettre une déformation des facettes (11d, 21c) lors d'une rotation de l'entretoise (31) afin de faciliter cette opération.

10. - Système multifonction (M) selon l'une quelconque des revendications 1 à 9, **caractérisé par le fait que**, pour la ou chaque chambre intérieure (11c, 21c), le système multifonction (M) comprend en outre deux butées (11e, 21e), chacune disposée dans la chambre intérieure (11c, 21c) d'un côté respectif de la seconde partie débouchante (11b, 21b), les butées (11e, 21e) étant configurées pour venir simultanément en contact avec l'extrémité distale (311c, 312c) dans une position de fin de course après une rotation relative de la première extrémité d'entretoise (311) et de la première partie de liaison (1), le cas échéant une rotation relative de la seconde extrémité d'entretoise (312) et de la seconde partie de liaison (2).

11. - Système multifonction (M) selon l'une quelconque des revendications 1 à 10, **caractérisé par le fait que** la ou chaque extrémité distale (311c, 312c) comprend une surface distale convexe (311d, 312d), de telle sorte que l'extrémité distale (311c, 312c) comprend une partie centrale plus épaisse que des parties radiales, la partie centrale et les parties radiales étant configurées pour coulisser dans la seconde partie débouchante (11b, 21b), et seules les parties radiales étant configurées pour tourner dans la chambre intérieure (11c, 21c), de telle sorte qu'un déplacement de l'extrémité distale (311c, 312c) dans la rainure (11, 21) respective est facilité tout en permettant le verrouillage par friction.

12. - Système multifonction (M) selon la revendication 11, **caractérisé par le fait qu'**il comprend en outre des tampons antidérapants, de préférence en caoutchouc, disposés sur les parties radiales de la ou chaque extrémité distale (311c, 312c), les tampons antidérapants étant plus antidérapants que le reste de l'extrémité distale (311c, 312c) et formant des moyens de verrouillage par friction (5), les tampons antidérapants étant de préférence plus souples que le reste de l'extrémité distale (311c, 312c), de manière à permettre une déformation des tampons antidérapants lors d'une rotation de l'entretoise (31) afin de faciliter cette opération.

13. - Système multifonction (M) selon l'une quelconque des revendications 1 à 12, **caractérisé par le fait que** la première extrémité d'entretoise (311), le cas échéant la seconde extrémité d'entretoise (312), comprend un premier moyen de blocage en position (4) ; et la première partie de liaison (1), le cas échéant la seconde partie de liaison (2), comprend un second moyen de blocage en position (4) ; et la première extrémité d'entretoise (311), le cas échéant la seconde extrémité d'entretoise (312), est bloquée dans une position d'utilisation par rapport à la première partie de liaison (1), respectivement la seconde partie de liaison (2), par coopération des premier et second moyens de blocage en position (4), les premier et second moyens de blocage en position (4) étant choisis parmi : deux aimants ; et un couple d'un évidement et de l'une parmi une tige sollicitée par ressort et une bille sollicitée par ressort.

14. - Système multifonction (M) selon l'une quelconque des revendications 1 à 13, **caractérisé par le fait que** le système (M) est configuré pour être utilisé avec des ski-roues (S1, S2) motorisés, un logement (313b) étant formé dans le corps d'entretoise (313) pour recevoir une télécommande de commande d'au moins un moteur des ski-roues (S1, S2).

15. - Système multifonction (M) selon la revendication 14, **caractérisé par le fait que** le logement (313b) comprend au moins une fenêtre (313c) configurée pour permettre à un utilisateur de manipuler au moins un bouton de commande de la télécommande reçue dans le logement (313b), et le corps d'entretoise (313) est configuré pour, lorsque l'entretoise (31) n'est pas engagée avec les parties de liaison (1, 2), être tenu à la main par l'utilisateur afin de commander un déplacement des ski-roues (S1, S2) à l'aide de la télécommande.

16. - Système multifonction (M) selon l'une quelconque des revendications 1 à 15, **caractérisé par le fait que** le coupleur (3) comporte en outre une partie de préhension (33) reliée au corps d'entretoise (313) par une partie télescopique (32), la partie télescopique (32) étant configurée pour sélectivement étendre la partie de préhension (33) à l'opposé du corps d'entretoise (313) et rétracter la partie de préhension (33) vers le corps d'entretoise (313), et la partie de préhension (33) étant configurée pour permettre une préhension par un utilisateur afin de tracter la paire de ski-roues (S1, S2) d'un seul tenant et permettre un transport de la paire de ski-roues (S1, S2), lorsque les ski-roues (S1, S2) ne sont pas chaussés par l'utilisateur et que l'entretoise (31) est engagée avec les première et seconde parties de liaison (1, 2).

17. - Système multifonction (M) selon la revendication 16 prise en dépendance de la revendication 13, **caractérisé par le fait que** la partie de préhension (33) comprend une commande déportée configurée pour commander un déblocage de la première extrémité d'entretoise (311), le cas échéant de la seconde extrémité d'entretoise (312), d'avec la première partie de liaison (1), respectivement d'avec la seconde partie de liaison (2).

18. - Système multifonction (M) selon l'une quelconque des revendications 16 et 17 prise en dépendance de 15, **caractérisé par le fait que** la partie de préhension (33) comprend au moins un bouton de commande configuré pour commander au moins l'un parmi un freinage des ski-roues (S1, S2) et une accélération des ski-roues (S1, S2).

19. - Kit de ski-roues, **caractérisé par le fait qu'**il comprend une paire de ski-roues (S1, S2), et un système multifonction (M) selon l'une quelconque des revendications 1 à 18.
